# FASCICULE DE BREVET EUROPEEN

(11) **EP 1 233 911 B1**
(45) Date de publication et mention de la délivrance du brevet: **17.03.2004**
(21) Numéro de dépôt: 00976117.2
(22) Date de dépôt: 08.11.2000
(51) Int. Cl.: B65D 21/02

(54) **CONTENEUR CONSTITUE DE DEUX RECIPIENTS ASSEMBLABLES PAR L'UNE DE LEURS FACES**
BEHÄLTER BESTEHEND AUS ZWEI KAMMERN DIE ÜBER EINE IHRER OBERFLÄCHEN ZUSAMMENGESETZT WERDEN KÖNNEN
CONTAINER FORMED BY TWO CHAMBERS CAPABLE OF BEING ASSEMBLED BY ONE OF THEIR SURFACES

(30) Priorité: 02.12.1999 FR 9915438
(43) Date de publication de la demande: 28.08.2002
(73) Titulaire: Florino, Marc, 06800 Cagnes sur Mer (FR); Legoupil, Franck, 14500 Vire (FR)
(72) Inventeur: Florino, Marc, 06800 Cagnes sur Mer (FR); Legoupil, Franck, 14500 Vire (FR)
(74) Mandataire: Jaunez, Xavier
(86) Numéro de dépôt international: PCT/FR2000/003100
(87) Numéro de publication internationale: WO 2001/040065

(56) Documents cités:
- FR-A- 2 655 619
- NL-A- 9 301 506
- US-A- 3 933 268
- US-A- 4 708 253

## Description

La présente invention concerne un conteneur constitué de deux récipients assemblables par l'une de leurs faces.

L'invention trouvera particulièrement son application pour l'emballage de divers produits et notamment de produits liquides.

Les récipients pourront ainsi être constitués de bidons pour le conditionnement de liquides divers.

*On connaît déjà, du document FR-A-2 765 557, un conteneur constitué de deux récipients pouvant être solidarisés reversiblement l'un par rapport à l'autre. Le conteneur est caractérisé par le fait que les deux récipients sont solidarisés chacun au niveau d'au moins l'une de leurs faces, la ou les faces concernées comportant des moyens de fixation qui sont invisibles lorsque les deux récipients forment le* *conteneur.*

Bien qu'avantageux par de nombreux points, ce conteneur ne peut se présenter que sous des configurations limitées de par la conception des moyens de fixation.

Par ailleurs, ces moyens ont l'inconvénient de nécessiter une fabrication particulière augmentant le coût de l'ensemble du conteneur.

L'invention permet de remédier aux inconvénients des conteneurs actuels et présente pour ce faire un nouveau conteneur constitué de deux récipients assemblés.

Ce conteneur a l'avantage de permettre un assemblage des deux récipients de façon très caractéristique et efficace. Les moyens d'assemblage utilisés sont d'ailleurs parfaitement réalisables dans la masse des récipients, notamment lorsque ceux-ci sont en matière plastique moulée.

La présente invention a également l'avantage d'offrir un conteneur d'une forme très particulière et susceptible d'attirer le public sur le plan pratique autant qu'esthétique.

D'autres buts et avantages apparaîtront au cours de la description qui suit qui n'est cependant pas limitative de l'invention.

La présente invention concerne un conteneur constitué de deux récipients assemblables par l'une de leurs faces, caractérisé par le fait
que la face d'assemblage de chaque récipient comporte de façon semblable :
- un décrochement dans le sens transversal sous forme d'une rainure,
- une butée inférieure et une butée supérieure, de telle sorte que, en position tête-bêche, le fond de la rainure de chaque récipient coopère avec le bord de la rainure de l'autre récipient, et que la butée inférieure de chaque récipient coopère avec la butée supérieure de l'autre récipient de façon à assembler les deux récipients en bloquant leur déplacement relatif dans le sens transversal et longitudinal.

Les modes de réalisation énoncés ci-après constituent des variantes de la présente invention :
- il comporte en outre des moyens de blocage latéral de deux récipients,
- les moyens de blocage sont formés d'au moins une cavité formée sur la face d'assemblage de l'un des récipients et d'un relief formé sur la face d'assemblage de l'autre récipient ledit relief étant apte à s'insérer dans la cavité,
- chaque récipient comprend à la fois une cavité et un relief,
- la cavité est un sillon et le relief une ligne saillante,
- la rainure a un profil arrondi pour faciliter l'assemblage,
- chaque récipient présente un bouchon fermant son ouverture, la face inférieure dudit bouchon constituant la butée supérieure,
- la butée inférieure est une surface plane orientée vers la base du récipient,
- la butée inférieure est positionnée à une distance de la base du récipient correspondant sensiblement à l'épaisseur du bouchon,
- chaque récipient est en matière plastique moulée.

Les dessins ci-joints sont donnés à titre d'exemple indicatif et non limitatif. Ils représentent un mode de réalisation selon l'invention. Ils permettront de comprendre aisément l'invention.

La figure 1 est une vue de côté du conteneur selon l'invention constitué de deux récipients.

Les figures 2, 3, 4 et 5 présentent respectivement une vue de face, de côté, de dessous et de dessus d'un des récipients constituant le conteneur de la présente invention.

Il peut être avantageux pour l'emballage et le conditionnement de certains produits de constituer des conteneurs 1 présentant deux récipients assemblables.

Dans ce cadre, la présente invention est un conteneur 1 constitué comme l'indique la figure 1 de deux récipients 2, 3.

Ces récipients 2, 3 sont assemblables par l'une de leurs faces repérée respectivement 6a, 6b.

Cette face d'assemblage 6a apparaît également en vue de face à la figure 2.

Pour permettre la coopération des deux récipients 2, 3, chacune des faces d'assemblage 6a, 6b présente une configuration particulière caractéristique de l'invention.

On décrit ici le mode de réalisation où les deux récipients 2, 3 sont sensiblement identiques et présentent des faces d'assemblage 6a, 6b constitués semblablement. Cependant, les récipients 2, 3 pourraient être différents, notamment dans certaines de leurs dimensions et par exemple suivant le sens transversal 17.

Tel qu'illustré en figure 3, la face d'assemblage 6a, 6b comporte d'abord un décrochement 7 dans le sens transversal. L'axe transversal est repéré 17 en figure 4.

Aux fins de la description, on a par ailleurs repéré 16 l'axe latéral de chaque récipient et 15 l'axe longitudinal.

Comme l'illustre la vue de côté de la figure 3, le décrochement 7 constitue un changement d'épaisseur du récipient et comporte une rainure 8.

Cette rainure comprend un fond 9 et un bord 10.

Par ailleurs, selon l'invention, la face d'assemblage 6a, 6b comprend une butée inférieure 11 comme illustré en figure 2.

Préférentiellement, la butée inférieure 11 est une surface plane 19 orientée vers la base du récipient faisant saillie par rapport à la base du récipient 2, 3.

Chaque récipient 2, 3 comprend en outre une butée supérieure apte à coopérer avec la butée inférieure en s'appliquant sur la surface plane 19 de la dite butée inférieure 11.

Les deux récipients 2, 3 présentant une face d'assemblage 6a, 6b ainsi configurés sont aptes à coopérer de la façon suivante.

D'une part, les rainures 8 coopèrent par une insertion du bord 10 de l'une des faces d'assemblage 6a dans le fond 9 de l'autre face d'assemblage 6b. La réciproque est également réalisée. Cette coopération ressort parfaitement de la figure 1.

D'autre part, la butée inférieure 11 de chaque récipient 2, 3 vient en appui sur la butée supérieure de l'autre récipient 2, 3.

La coopération des rainures 8 permet un blocage du déplacement relatif transversal de deux récipients 2, 3. Les butées inférieure 11 et supérieure assurent quant à elle un blocage longitudinal des deux récipients 2, 3.

Dans un mode particulier de réalisation, la butée supérieure est constituée par le bouchon 5 fermant l'ouverture des récipients 2, 3. Cette variante est particulièrement adaptée au conditionnement de produits liquides pour lesquels la présence d'un bouchon 5 coopérant avec un filetage 14 des récipients 2, 3 est souvent utilisé.

L'utilisation du bouchon 5 aux fins de constituer la butée supérieure à l'avantage de ne nécessiter aucun moyen supplémentaire pour constituer ladite butée. Ainsi, la face inférieure 18 de conception courante du bouchon 5 constituera la butée supérieure.

Par ailleurs, pour faciliter l'assemblage et le désassemblage des deux récipients 2, 3, les rainures 8 seront préférentiellement d'un profil arrondi comme celui illustré en figure 3. L'absence d'angles vifs favorise la mise en position de chaque bord 10 dans chaque fond 9 des rainures 8 opposées.

Dans un mode préféré de réalisation, le conteneur comporte en outre des moyens de blocage latéral des deux récipients 2, 3.

L'usage de tels moyens assurera un blocage complet des déplacements des deux récipients 2, 3.

Selon une variante, les moyens de blocage latéral sont formés d'au moins une cavité formée sur la face d'assemblage 6a, 6b de l'un des récipients 2, 3 et d'un relief formé sur la face d'assemblage 6a, 6b de l'autre récipient 2, 3.

La cavité et le relief sont formés de façon à coopérer, le relief s'insérant dans la cavité.

Dans un mode préféré de réalisation, la cavité est un sillon 12 comme représenté aux figures 2, 4 et 5.

Dans ce cadre, le relief sera une ligne saillante 13 apparaissant également en figure 2 mais aussi aux figures 3 et 5.

Ainsi constitués, la cavité et le relief sont d'une grande longueur, ce qui assure une grande efficacité dans le blocage latéral des deux récipients 2, 3.

De façon préférentielle, les deux récipients 2, 3 sont constitués en une matière plastique et pourront être moulés par tout moyen connu.

Par ailleurs, en choisissant une matière plastique suffisamment souple (par exemple en limitant l'épaisseur des matériaux des récipients 2, 3) on facilite les opérations d'assemblage et de démontage en exploitant l'élasticité des récipients 2, 3.

Enfin, il est avantageux de constituer un conteneur 1 présentant une ou plusieurs surfaces d'appui sur un plan.

Pour ce faire, on positionne préférentiellement la butée inférieure 11 à une distance de la base 4 du récipient 2, 3 correspondant sensiblement à l'épaisseur du bouchon 5.

Ainsi, lorsque l'on fait coopérer la face inférieure 18 du bouchon 5 et la butée inférieure 11, la face supérieure du bouchon 5 vient effleurer le plan de la base 4.

De cette façon, il est possible d'appuyer l'une des faces du conteneur 1 sur un plan.

Bien entendu, les axes longitudinal 15, transversal 17 et latéral 16 ont été orientés de façon indicative pour les besoins de la description. D'autres orientations par rapport à la configuration du conteneur 1 entrent dans le cadre de l'invention.

### REFERENCES

- 1.: Conteneur
- 2.: Récipient
- 3.: Second récipient
- 4.: Base
- 5.: Bouchon
- 6a.: Face d'assemblage
- 6b.: Face d'assemblage
- 7.: Décrochement
- 8.: Rainure
- 9.: Fond de la rainure
- 10.: Bord de la rainure
- 11.: Butée inférieure
- 12.: Sillon
- 13.: Ligne saillante
- 14.: Filetage
- 15.: Axe longitudinal
- 16.: Axe latéral
- 17.: Axe transversal
- 18.: Face inférieure du bouchon
- 19.: Surface plane

## Revendications

1. Conteneur (1) constitué de deux récipients (2, 3) assemblables par l'une (6a, 6b) de leurs faces, **caractérisé par le fait**
**que** la face d'assemblage (6a, 6b) de chaque récipient (2, 3) comporte de façon semblable :
- un décrochement (7) dans le sens transversal sous forme d'une rainure (8),
- une butée inférieure (11) et une butée supérieure,
de telle sorte que, en position tête-bêche, le fond (9) de la rainure (8) de chaque récipient (2, 3) coopère avec le bord (10) de la rainure (8) de l'autre récipient (2, 3), et que la butée inférieure (11) de chaque récipient (2, 3) coopère avec la butée supérieure de l'autre récipient (2, 3), de façon à assembler les deux récipients en bloquant leur déplacement relatif dans le sens transversal et longitudinal.

2. Conteneur (1) selon la revendication 1 **caractérisé par le fait**
**qu'**il comporte en outre des moyens de blocage latéral de deux récipients (2, 3).

3. Conteneur (1) selon la revendication 2 **caractérisé par le fait**
**que** les moyens de blocage sont formés d'au moins une cavité formée sur la face d'assemblage (6a, 6b) de l'un des récipients (2, 3) et d'un relief formé sur la face d'assemblage (6a, 6b) de l'autre récipient (2, 3), ledit relief étant apte à s'insérer dans la cavité.

4. Conteneur (1) selon la revendication 3 **caractérisé par le fait**
**que** chaque récipient (2, 3) comprend à la fois une cavité et un relief.

5. Conteneur (1) selon la revendication 3 ou 4 **caractérisé par le fait**
**que** la cavité est un sillon (12) et le relief une ligne saillante (13).

6. Conteneur (1) selon l'une quelconque des revendications 1 à 5 **caractérisé par le fait**
**que** la rainure (8) a un profil arrondi pour faciliter l'assemblage.

7. Conteneur (1) selon l'une quelconque des revendications 1 à 6 **caractérisé par le fait**
**que** chaque récipient (2, 3) présente un bouchon (5) fermant son ouverture, la face inférieure (18) dudit bouchon (5) constituant la butée supérieure.

8. Conteneur (1) selon l'une quelconque des revendications 1 à 7 **caractérisé par le fait**
**que** la butée inférieure (11) est une surface plane (19) orientée vers la base du récipient (2, 3).

9. Conteneur (1) selon la revendication 7 **caractérisé par le fait**
**que** la butée inférieure (11) est positionnée à une distance de la base (4) du récipient (2, 3) correspondant sensiblement à l'épaisseur du bouchon (5).

10. Conteneur (1) selon l'une quelconque des revendications 1 à 9 **caractérisé par le fait**
**que** chaque récipient (2, 3) est en matière plastique moulée.

## Claims

1. A container (1) constituted by two receptacles (2, 3) suitable for assembling to each other via respective ones (6a, 6b) of their faces, the container being **characterized by** the fact that the assembly face (6a, 6b) of each receptacle (2, 3) comprises in similar manner:
. a transversely-extending step (7) in the form of a groove (8); and
. a bottom abutment (11) and a top abutment;
whereby in a head-to-tail position, the trough (9) of the groove (8) of each receptacle (2, 3) co-operates with the edge (10) of the groove (8) of the other receptacle (2, 3), and the bottom abutment (11) of each receptacle (2, 3) co-operates with the top abutment of the other receptacle (2, 3), so as to assemble the two receptacles together, blocking relative displacement between them both in the transverse and in the longitudinal directions.

2. A container (1) according to claim 1, **characterized by** the fact that it further comprises means for blocking the two receptacles (2, 3) laterally.

3. A container (1) according to claim 2, **characterized by** the fact that the blocking means are formed by at least one cavity formed in the assembly face (6a, 6b) of one of the receptacles (2, 3) and a portion in relief formed on the assembly face (6a, 6b) of the other receptacle (2, 3), said portion in relief being suitable for inserting in the cavity.

4. A container (1) according to claim 3, **characterized by** the fact that each receptacle (2, 3) has both a cavity and a portion in relief.

5. A container (1) according to claim 3 or claim 4, **characterized by** the fact that the cavity is a furrow (12) and the portion in relief is a ridge (13).

6. A container (1) according to any one of claims 1 to 5, **characterized by** the fact that the groove (8) is of rounded profile to facilitate assembly.

7. A container (1) according to any one of claims 1 to 6, **characterized by** the fact that each receptacle (2, 3) presents a cap (5) closing its opening, the bottom face (18) of said cap (5) constituting the top abutment.

8. A container (1) according to any one of claims 1 to 7, **characterized by** the fact that the bottom abutment (11) is a plane surface (19) facing towards the base of the receptacle (2, 3).

9. A container (1) according to claim 7, **characterized by** the fact that the bottom abutment (11) is positioned at a distance from the base (4) of the receptacle (2, 3) that corresponds substantially to the thickness of the cap (5).

10. A container (1) according to any one of claims 1 to 9, **characterized by** the fact that each receptacle (2, 3) is made of a molded plastics material.

## Patentansprüche

1. Behälter (1), der aus zwei Gefäßen (2, 3) besteht, die über eine (6a, 6b) ihrer Flächen zusammengesetzt werden können, **dadurch gekennzeichnet, daß** die Verbindungsfläche (6a, 6b) jedes Gefäßes (2, 3) auf ähnliche Weise enthält:
- einen Absatz (7) in Querrichtung in Form einer Nut (8),
- einen unteren Anschlag (11) und einen oberen Anschlag,
derart, daß bei entgegengesetzter Lage der Boden (9) der Nut (8) jedes Gefäßes (2, 3) mit dem Rand (10) der Nut (8) des anderen Gefäßes (2, 3) zusammenwirkt, und daß der untere Anschlag (11) jedes Gefäßes (2, 3) mit dem oberen Anschlag des anderen Gefäßes (2, 3) zusammenwirkt, derart, daß die beiden Gefäße verbunden werden, indem ihre relative Verschiebung in Quer- und in Längsrichtung blockiert wird.

2. Behälter (1) nach Anspruch 1, **dadurch gekennzeichnet, daß**
er ferner Mittel zur seitlichen Blockierung der beiden Gefäße (2, 3) enthält.

3. Behälter (1) nach Anspruch 2, **dadurch gekennzeichnet, daß**
die Mittel zur Blockierung aus mindestens einem Hohlraum gebildet sind, der auf der Verbindungsfläche (6a, 6b) eines der Gefäße (2, 3) ausgebildet ist, sowie aus einer Erhebung, die auf der Verbindungsfläche (6a, 6b) des anderen Gefäßes (2, 3) ausgebildet ist, wobei die Erhebung dazu geeignet ist, sich in den Hohlraum einzufügen.

4. Behälter (1) nach Anspruch 3, **dadurch gekennzeichnet, daß**
jedes Gefäß (2, 3) gleichzeitig einen Hohlraum und eine Erhebung umfaßt.

5. Behälter (1) nach Anspruch 3 oder 4, **dadurch gekennzeichnet, daß**
der Hohlraum eine Rille (12) und die Erhebung ein vorstehender Steg (13) ist.

6. Behälter (1) nach einem der Ansprüche 1 bis 5, **dadurch gekennzeichnet, daß** die Nut (8) ein abgerundetes Profil hat, um das Zusammensetzen zu erleichtern.

7. Behälter (1) nach einem der Ansprüche 1 bis 6, **dadurch gekennzeichnet, daß**
jedes Gefäß (2, 3) einen Verschluß (5) hat, der dessen Öffnung verschließt, wobei die untere Fläche (18) des Verschlusses (5) den oberen Anschlag bildet.

8. Behälter (1) nach einem der Ansprüche 1 bis 7, **dadurch gekennzeichnet, daß** der untere Anschlag (11) eine ebene Fläche (19) ist, die zum Boden des Gefäßes (2, 3) gerichtet ist.

9. Behälter (1) nach Anspruch 7, **dadurch gekennzeichnet, daß**
der untere Anschlag (11) mit einem im wesentlichen der Dicke des Deckels (5) entsprechenden Abstand zum Boden (4) des Gefäßes (2, 3) angeordnet ist.

10. Behälter (1) nach einem der Ansprüche 1 bis 9, **dadurch gekennzeichnet, daß** jedes Gefäß (2, 3) aus formgepreßtem Kunststoff besteht.
